# EUROPÄISCHE PATENTSCHRIFT

(11) **EP 3 411 156 B1**
(45) Veröffentlichungstag und Bekanntmachung des Hinweises auf die Patenterteilung: **19.01.2022**
(21) Anmeldenummer: 17702523.6
(22) Anmeldetag: 01.02.2017
(51) Int. Cl.: B05C 5/02

(54) **APPLIKATOR ZUR APPLIKATION EINES AUFTRAGSMATERIALS**
APPLICATOR FOR APPLYING AN APPLICATION MATERIAL
APPLICATEUR POUR L'APPLICATION D'UN MATÉRIAU D'APPORT

(30) Priorität: 03.02.2016 DE 102016001188
(43) Veröffentlichungstag der Anmeldung: 12.12.2018
(73) Patentinhaber: Dürr Systems AG, 74321 Bietigheim-Bissingen (DE)
(72) Erfinder: HOFFMANN, Peter, 33758 Schloß Holte-Stukenbrock (DE)
(74) Vertreter: v. Bezold & Partner Patentanwälte - PartG mbB
(86) Internationale Anmeldenummer: PCT/EP2017/000126
(87) Internationale Veröffentlichungsnummer: WO 2017/133840

(56) Entgegenhaltungen:
- EP-A1- 0 203 830
- US-A- 4 032 670
- US-A1- 2001 038 039
- US-A1- 2004 011 284

## Beschreibung

Die Erfindung betrifft einen Applikator zur Applikation eines Auftragsmaterials (z.B. Dämpfungsmaterial, Dichtungsmaterial, Klebstoff, Fett, Öl, Silikon, Sprühfolie) auf ein Bauteil (z.B. Kraftfahrzeugkarosseriebauteil), insbesondere zur Nahtabdichtung an einer Bördelnaht eines Kraftfahrzeugkarosseriebauteils.

Ein derartiger Applikator ist aus der nachveröffentlichten deutschen Patentanmeldung 10 2014 016 207.9 bekannt und ermöglicht das Aufbringen einer zykloidförmigen Materialbahn des Auftragsmaterials auf die Bauteiloberfläche. Der bekannte Applikator weist hierzu einen Grundkörper und einen relativ zu dem Grundkörper drehbaren Düsenkopf auf, wobei der Düsenkopf das Auftragsmaterial über eine Austrittsdüse koaxial zu seiner Drehachse ausgibt. Der Applikator wird während des Betriebs von einem Applikationsroboter entlang einer vorgegebenen Bewegungsbahn über die Bauteiloberfläche bewegt. Die Drehbewegung des Düsenkopfs relativ zu dem Grundkörper des Applikators überlagert sich dann mit der Bewegung des Applikators entlang der vorgegebenen Bewegungsbahn zu der zykloidförmigen Materialbahn. Der Materialfluss wird hierbei durch eine verschiebbare Ventilnadel gesteuert, die in Abhängigkeit von ihrer Ventilstellung einen Ventilsitz freigibt oder verschließt.

Nachteilig an diesem bekannten Applikator ist die Tatsache, dass der Ventilsitz stromaufwärts vor der eigentlichen Austrittsdüse angeordnet ist. Bei einem Verschließen des Nadelventils verbleibt also immer noch Material zwischen dem Nadelventil und der eigentlichen Austrittsdüse, wobei dieses Restmaterial zu einem unerwünschten Fadenzug auf der Bauteiloberfläche führen kann.

Darüber hinaus treten bei dem bekannten Applikator Dichtungsprobleme auf, da der Düsenkopf im Betrieb rotiert, so dass die gegeneinander abzudichtenden Flächen relativ zueinander rotieren.

Aus JP 2002 361 132 A ist ein Spritzbetonapplikator bekannt, der Spritzbeton applizieren kann. Hierbei handelt es sich also um eine gattungsfremde Veröffentlichung, da der Spritzbetonapplikator nicht zur Beschichtung von Kraftfahrzeugkarosseriebauteilen geeignet ist.

Ferner ist zum allgemeinen technischen Hintergrund auch hinzuweisen auf US 4 032 670.

Schließlich offenbart EP 0 203 830 A1 einen Applikator gemäß dem Oberbegriff von Anspruch 1. Hierbei ist die Drehmomentabstützung zwischen dem Düsenkopf und dem Grundkörper jedoch unbefriedigend.

Der Erfindung liegt deshalb die Aufgabe zugrunde, einen entsprechend verbesserten Applikator zu schaffen.

Diese Aufgabe wird durch einen erfindungsgemäßen Applikator gemäß dem Hauptanspruch gelöst.

Der erfindungsgemäße Applikator weist zunächst in Übereinstimmung mit dem Stand der Technik einen Grundkörper auf, der beispielsweise an einem Applikationsroboter montiert werden kann und dann von dem Applikationsroboter entsprechend einem vorgegebenen Programm positioniert und ausgerichtet werden kann. Alternativ kann der Applikator auch stationär angebracht sein, wobei dann das zu beschichtende Bauteil unter dem Applikator entlang geführt werden muss.

Beispielsweise kann es sich bei dem Applikationsroboter um einen Industrieroboter mit einer seriellen Roboterkinematik handeln, wobei der Industrieroboter beispielsweise 5, 6 oder 7 bewegliche Roboterachsen aufweisen kann. Die Erfindung ist jedoch hinsichtlich des Applikationsroboters nicht auf bestimmte Robotertypen beschränkt, sondern beispielsweise auch mit einem Roboter mit einer Parallelkinematik realisierbar.

Weiterhin umfasst der erfindungsgemäße Applikator in Übereinstimmung mit dem Stand der Technik einen Düsenkopf mit mindestens einer Austrittsdüse zur Abgabe des Auftragsmaterials durch die Austrittsdüse, wobei der Düsenkopf relativ zu dem Grundkörper beweglich ist. Dies ist vorteilhaft, wenn - wie eingangs beschrieben - eine zykloidförmige Materialbahn des Auftragsmaterials auf die Bauteiloberfläche aufgebracht werden soll. Allerdings führt der Düsenkopf bei dem erfindungsgemäßen Applikator keine Drehbewegung aus, wie noch detailliert erläutert wird. Dadurch werden die eingangs erwähnten Dichtungsprobleme vermieden.

Darüber hinaus umfasst der erfindungsgemäße Applikator auch einen Rotationsantrieb, der sich an dem Grundkörper abstützt und auf den Düsenkopf wirkt.

In einem bevorzugten Ausführungsbeispiel der Erfindung weist der Rotationsantrieb einen Elektromotor auf. Die Erfindung ist jedoch hinsichtlich des Antriebsprinzips des Rotationsantriebs nicht auf einen elektromotorischen Antrieb beschränkt, sondern grundsätzlich auch mit anderen Antriebsprinzipien realisierbar. Lediglich beispielhaft ist hierbei ein pneumatischer Rotationsantrieb zu nennen.

Der erfindungsgemäße Applikator zeichnet sich nun durch einen Exzenter aus, der von dem Rotationsantrieb gedreht wird und auf den Düsenkopf wirkt, so dass der Düsenkopf relativ zu dem Grundkörper eine Exzenterbewegung ausführt. Die Exzenterbewegung des Düsenkopfs relativ zu dem Grundkörper überlagert sich dann mit der Bahnbewegung des Applikators zu der gewünschten zykloidförmigen Materialbahn, die auf die Bauteiloberfläche aufgebracht werden soll.

Zu der Exzenterbewegung des Düsenkopfs relativ zu dem Grundkörper ist zu erwähnen, dass es sich hierbei vorzugsweise um eine Bewegung des Düsenkopfs handelt, bei der alle Punkte des Düsenkopfs sich mit gleicher oder zumindest annähernd gleicher Winkelgeschwindigkeit auf gleich großen Kreisen um verschiedene parallele Achsen drehen, wodurch sich die Exzenterbewegung von der Drehbewegung des Düsenkopfs bei dem eingangs beschriebenen bekannten Applikator unterscheidet.

In dem bevorzugten Ausführungsbeispiel der Erfindung wird der Exzenter in einer Exzenteraufnahme in dem Düsenkopf geführt und ist dabei relativ zu dem Düsenkopf drehbar, wobei die Exzenteraufnahme in dem Düsenkopf vorzugsweise ein Wälzlager aufweist, das den Exzenter drehbar aufnimmt. Die Drehbewegung des Exzenters führt aufgrund der drehbaren Lagerung in der Exzenteraufnahme also vorzugsweise nicht zu einer entsprechenden Drehbewegung des Düsenkopfs. Dies ist vorteilhaft, weil die Materialabdichtung in dem Düsenkopf dann einfacher ist als bei einem rotierenden Düsenkopf.

Die Drehung des Düsenkopfs relativ zu dem Grundkörper wird hierbei durch eine Drehmomentstütze verhindert, die sich einerseits an dem Düsenkopf und andererseits an dem Grundkörper abstützt.

Erfindungsgemäß weist die Drehmomentstütze eine Stange auf, die an dem Düsenkopf angebracht ist und quer (z.B. rechtwinklig) zur Rotationsachse des Rotationsantriebs ausgerichtet ist. Diese Stange wird dann vorzugsweise von einer Rollenführung geführt, die an dem Grundkörper angebracht ist und die Stange aufnimmt, wobei die Rollenführung eine radiale Verschiebung der Stange in Bezug auf die Rotationsachse des Rotationsantriebs erlaubt, wohingegen die Rollenführung verhindert, dass die Stange eine Schwenkbewegung um die Rotationsachse des Rotationsantriebs ausführt.

Die Stange an dem Düsenkopf verhindert also in Verbindung mit der Rollenführung an dem Grundkörper eine Drehung des Düsenkopfs relativ zu dem Grundkörper, so dass der Düsenkopf nur die gewünschte Exzenterbewegung ausführt. Die Rollenführung ist auch vorteilhaft, weil der Verschleiß einer derartigen Rollenführung relativ gering ist.

In dem bevorzugten Ausführungsbeispiel der Erfindung weist die Rollenführung mindestens zwei Rollen auf, die jeweils um eine Drehachse drehbar sind, wobei die Drehachse parallel zur Rotationsachse des Rotationsantriebs ausgerichtet ist. Bei einer Rollenführung mit zwei Rollen nehmen die beiden benachbarten Rollen die Stange der Drehmomentstütze dann zwischen sich auf und verhindern dadurch, dass die Stange in die eine oder andere Richtung schwenken kann.

In einem anderen möglichen Ausführungsbeispiel wird die an dem Düsenkopf angebrachte Stange dagegen von einer Stangenführung an dem Grundkörper aufgenommen, wobei die Stangenführung eine Linearverschiebung der Stange in der Stangenführung ermöglicht. Die Stangenführung ist dann durch ein Schwenkgelenk relativ zu dem Grundkörper schwenkbar und zwar um eine Schwenkachse, die parallel zu der Rotationsachse des Rota tionsantriebs ausgerichtet ist. Die Passung zwischen der Stange und der Stangenführung wird dann im Betrieb nicht auf Rotation beansprucht, sondern ist nur einer linearen Verschiebung der Stange relativ zu der Stangenführung unterworfen. Die Stangenführung ist hierbei also eine Lineargleitführung.

Darüber hinaus weist der erfindungsgemäße Applikator vorzugsweise eine Materialzuführung auf, um das zu applizierende Auftragsmaterial dem Düsenkopf zuzuführen, wobei die Materialzuführung in einen Zuleitungsanschluss an dem Düsenkopf mündet. Dies ist möglich, weil der Düsenkopf selbst keine Drehbewegung ausführt, sondern nur eine Exzenterbewegung, so dass der Zuleitungsanschluss auch keiner Drehbewegung folgen muss.

In dem bevorzugten Ausführungsbeispiel der Erfindung enthält der Düsenkopf ein steuerbares Materialventil, um die Abgabe des Auftragsmaterials durch die Austrittsdüse zu steuern. Vorzugsweise ist dieses Materialventil als Nadelventil mit einer verschiebbaren Ventilnadel ausgebildet. In diesem Fall reicht die Ventilnadel in dem Düsenkopf vorzugsweise nach vorn bis zu der Austrittsdüse und verschließt oder öffnet die Austrittsdüse in Abhängigkeit von ihrer Ventilstellung. Dies ist vorteilhaft, weil dann zwischen dem Nadelventil und der Austrittsdüse kein Materialweg verbleibt, in dem Restmaterial verbleiben könnte, das zu einem unerwünschten Fadenzug führen könnte, wie eingangs bereits erwähnt wurde. Die mechanische Ansteuerung des Materialventils erfolgt vorzugsweise durch einen pneumatisch betriebenen Kolbenantrieb, der in dem Düsenkopf angeordnet ist.

Hierbei ist zu erwähnen, dass das Materialventil und/oder der Kolbenantrieb Dichtungen aufweisen, wobei vorzugsweise keine der Dichtungen im Betrieb auf Rotation beansprucht wird. Dies ist bei dem erfindungsgemäßen Applikator möglich, weil der Düsenkopf selbst keine Drehbewegung ausführt, sondern nur eine Exzenterbewegung. Der erfindungsgemäße Applikator vermeidet also die im Stand der Technik auftretenden Dichtungsprobleme.

Ferner ist zu erwähnen, dass die Austrittsdüse vorzugsweise im Wesentlichen axial ausgerichtet ist und das Auftragsmaterial in einer Austrittsrichtung im Wesentlichen parallel zu der Rotationsachse des Rotationsantriebs ausgibt. Dies ist sinnvoll, wenn eine zykloidförmige Materialbahn auf die Bauteiloberfläche aufgebracht werden soll. Die Austrittsdüse führt dann in einer Beschichtungsebene (vorzugsweise rechtwinklig zur Austrittsrichtung der Austrittsdüse) vorzugsweise eine Zykloidbewegung aus.

Es wurde bereits eingangs kurz erwähnt, dass der Applikator verschiedene Typen von Auftragsmitteln auftragen kann, wie beispielsweise Dämmmaterialien zur thermischen und/oder akustischen Dämmung, Dämpfungsmaterialien zur mechanischen und/oder akustischen Schwingungsdämpfung, Dichtungsmaterialien oder Klebstoffe. Die Erfindung ist jedoch hinsichtlich des Typs des Auftragsmaterials nicht auf die vorstehend genannten Typen von Auftragsmitteln beschränkt, sondern auch mit anderen Typen von Auftragsmaterialien realisierbar.

Weiterhin ist zu erwähnen, dass der erfindungsgemäße Applikator vorzugsweise geeignet und angepasst ist zur Beschichtung von Kraftfahrzeugkarosseriebauteilen oder von deren Anbauteilen (z.B. Stoßfänger, Spiegelgehäuse). Der im Rahmen der Erfindung verwendete Begriff eines Bauteils stellt also vorzugsweise auf Kraftfahrzeugkarosseriebauteile ab.

In einem Ausführungsbeispiel der Erfindung ist der Applikator besonders angepasst zur Applikation des Auftragsmaterials an einer Bördelnaht eines Bauteils, beispielsweise zur Verklebung einer Bördelnaht mit einem Klebstoff oder zur Abdichtung einer Bördelnaht mit einem Dichtungsmaterial (Sealing-Material).

Schließlich ist noch zu erwähnen, dass die Erfindung nicht nur Schutz beansprucht für den vorstehend beschriebenen erfindungsgemäßen Applikator als einzelnes Bauteil. Vielmehr beansprucht die Erfindung auch Schutz für einen kompletten Applikationsroboter mit einem solchen Applikator.

Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figuren näher erläutert. Es zeigen:
- Figur 1: eine Seitenansicht eines erfindungsgemäßen Applikators,
- Figur 2: eine vergrößerte Seitenansicht des Applikators aus Figur 1 aus einer anderen Blickrichtung,
- Figur 3: eine axiale Frontansicht des Applikators aus den Figuren 1 und 2,
- Figur 4: einen Längsschnitt durch den Applikator aus den Figuren 1 bis 3 ohne die Drehmomentstütze,
- Figur 5: eine Detailansicht aus Figur 4, sowie
- Figur 6: eine schematische Aufsicht auf eine Beschichtungsmittelbahn auf einem Bauteil.

Die Zeichnungen zeigen verschiedene Ansichten eines erfindungsgemäßen Applikators 1, der beispielsweise eingesetzt werden kann, um eine Materialbahn 2 eines Dämm- oder Dichtmaterials auf eine Bauteiloberfläche aufzubringen, wie in Figur 6 dargestellt ist. Die Materialbahn 2 ist hierbei zykloidförmig und resultiert aus einer Überlagerung einer Zykloidbewegung des Applikators 1 um seine Längsachse mit einer Bahnbewegung des Applikators 1 entlang eines programmierten Bewegungspfads 3, wie noch detailliert beschrieben wird.

Der Applikator 1 weist einen Düsenkopf 4 auf, der im Betrieb relativ zu einem Grundkörper 5 eine Exzenterbewegung ausführt, wie noch detailliert beschrieben wird.

Darüber hinaus weist der Applikator 1 einen Elektromotor 6 auf, der an dem Grundkörper 5 angebracht ist und eine Exzenterwelle 7 um eine Drehachse 8 dreht, wie aus den Figuren 4 und 5 ersichtlich ist, wobei die Exzenterwelle 7 in dem Grundkörper 5 in einem Kugellager 9 drehbar gelagert ist.

In dem Düsenkopf 4 befinden sich zwei weitere Kugellager 10, die das distale Ende der Exzenterwelle 7 aufnehmen. Das distale Ende der Exzenterwelle 7 ist hierbei in dem Düsenkopf 4 um eine Drehachse 11 drehbar gelagert, wie aus Figur 5 ersichtlich ist. Wichtig ist hierbei, dass die Drehachse 8 der Exzenterwelle 7 in dem Grundkörper 5 relativ zu der Drehachse 11 der Exzenterwelle 7 in dem Düsenkopf 4 versetzt angeordnet ist und zwar mit einer Exzentrizität a von beispielsweise a=1,4 mm. Die Exzentrizität a der beiden Drehachsen 8, 11 führt dazu, dass die Rotation der Exzenterwelle 7 zu einer entsprechenden Exzenterbewegung des Düsenkopfs 4 führt.

Der Düsenkopf 4 weist ein mehrteiliges Gehäuse 12 auf, das unter anderem auch ein Nadelventil zur Steuerung des Materialflusses enthält. Das Nadelventil umfasst eine Ventilnadel 13, die von einem Ventilkolben 14 in Richtung des Doppelpfeils (vgl. Figur 4) verschoben werden kann, um den Materialfluss freizugeben oder zu sperren.

Am distalen Ende des Düsenkopfs 4 ist eine Austrittsdüse 15 eingeschraubt, wobei die Austrittsdüse 15 gleichzeitig auch einen Ventilsitz für die Ventilnadel 13 bildet.

Wenn die Ventilnadel 13 von dem pneumatisch angetriebenen Ventilkolben 14 in der Zeichnung gemäß Figur 4 nach rechts bewegt wird, so wird der Materialfluss durch die Austrittsdüse 15 frei gegeben und der Applikator 1 gibt einen Spritzstrahl 16 ab.

Wenn die Ventilnadel 13 dagegen von dem pneumatisch angetriebenen Ventilkolben 14 in der Zeichnung gemäß Figur 4 nach links bewegt wird, so dichtet die Ventilnadel 13 schließlich den Ventilsitz in der Austrittsdüse 15 ab, wodurch der Materialfluss gesperrt wird.

Die Ventilnadel 13 wird hierbei von einer Dichtung 17 abgedichtet, wobei diese Dichtung 17 nicht auf Rotation belastet wird, da der Düsenkopf 4 im Betrieb nur eine Exzenterbewegung ausführt, aber keine Drehbewegung.

Der Antrieb des Ventilkolbens 14 erfolgt pneumatisch über zwei Pneumatikanschlüsse 18, 19, wie es an sich aus dem Stand der Technik bekannt ist.

In den Figuren 1-3 ist weiterhin eine Drehmomentstütze 20 dargestellt, wobei sich die Drehmomentstütze 20 einerseits an dem Grundkörper 5 und andererseits an dem Düsenkopf 4 abstützt. Die Drehmomentstütze 20 verhindert im Betrieb, dass der Düsenkopf 4 eine Drehbewegung ausführt. Zur Vereinfachung ist die Drehmomentstütze 20 in den Figuren 4 und 5 nicht dargestellt.

Die Drehmomentstütze 20 trägt zwei Rollen 21, 22, die zusammen eine Rollenführung für eine Stange 23 bilden, die an dem Gehäuse 12 des Düsenkopfs 4 angebracht ist und rechtwinklig zu den Drehachsen 8, 11 seitlich absteht. Die aus den Rollen 21, 22 bestehende Rollenführung ermöglicht also eine Radialbewegung der Stange 23 und damit auch eine Radialbewegung des Düsenkopfs 4 relativ zu dem Grundkörper 5. Die aus den beiden Rollen 21, 22 bestehende Rollenführung verhindert jedoch eine Schwenkbewegung der Stange 23 und damit auch des Düsenkopfs 4 um die Drehachsen 8 bzw. 11. Dadurch wird erreicht, dass der Düsenkopf 4 im Betrieb keine Rotationsbewegung ausführt, sondern nur eine Exzenterbewegung.

Schließlich ist noch zu erwähnen, dass der Applikator 1 einen Montageflansch 24 aufweist, der hier nur schematisch dargestellt ist und an einem mehrachsigen Applikationsroboter angebracht werden kann.

Die Erfindung ist nicht auf das vorstehend beschriebene bevorzugte Ausführungsbeispiel beschränkt. Vielmehr ist eine Vielzahl von Varianten und Abwandlungen möglich, die ebenfalls von dem Erfindungsgedanken Gebrauch machen und in den durch Anspruch 1 definierten Schutzbereich fallen.

### Bezugszeichenliste:

- 1: Applikator
- 2: Materialbahn
- 3: Bewegungspfad
- 4: Düsenkopf
- 5: Grundkörper
- 6: Elektromotor
- 7: Exzenterwelle
- 8: Drehachse der Exzenterwelle im Antrieb
- 9: Kugellager
- 10: Kugellager
- 11: Drehachse der Exzenterwelle im rotierenden Düsenkopf
- 12: Gehäuse des Düsenkopfs
- 13: Ventilnadel
- 14: Ventilkolben
- 15: Austrittsdüse mit Ventilsitz
- 16: Spritzstrahl
- 17: Dichtung um Ventilnadel
- 18: Pneumatikanschluss
- 19: Pneumatikanschluss
- 20: Drehmomentstütze
- 21: Rolle zur Führung der Stange
- 22: Rolle zur Führung der Stange
- 23: Stange der Drehmomentstütze
- 24: Montageflansch
- a: Exzentrizität der beiden Drehachsen

## Patentansprüche

1. Applikator (1) zur Applikation eines Auftragsmaterials, insbesondere zur Applikation eines Dämpfungsmaterials, eines Dichtungsmaterials oder von Klebstoff, Fett, Öl, Silikon oder Sprühfolie, insbesondere zur Nahtabdichtung an einer Bördelnaht eines Bauteils, insbesondere eines Kraftfahrzeugkarosseriebauteils, mit
a) einem Grundkörper (5), insbesondere zur Montage an einem Applikationsroboter zur beweglichen Positionierung und Ausrichtung des Applikators (1) durch den Applikationsroboter, oder zur Montage an einem stationären Ständer,
b) einem Düsenkopf (4) mit mindestens einer Austrittsdüse zur Abgabe des Auftragsmaterials durch die Austrittsdüse,
c) einem Rotationsantrieb (6), der sich an dem Grundkörper (5) abstützt und auf den Düsenkopf (4) wirkt,
d) einem Exzenter (7), der von dem Rotationsantrieb (6) gedreht wird und auf den Düsenkopf (4) wirkt, so dass der Düsenkopf (4) relativ zu dem Grundkörper (5) eine Exzenterbewegung ausführt, und
e) einer Drehmomentstütze (20-23), die sich einerseits an dem Düsenkopf (4) und andererseits an dem Grundkörper (5) abstützt, so dass die Drehmomentstütze (20-23) eine Rotationsbewegung des Düsenkopfs (4) verhindert,
**dadurch gekennzeichnet, dass** die Drehmomentstütze folgendes aufweist:
f) eine Stange, die an dem Düsenkopf (4) angebracht ist und quer zur Rotationsachse des Rotationsantriebs (6) ausgerichtet ist, und
g) eine Stangenführung, die an dem Grundkörper (5) angebracht ist und die Stange verschiebbar führt.

2. Applikator (1) nach Anspruch 1, **dadurch gekennzeichnet,**
a) **dass** der Exzenter (7) in einer Exzenteraufnahme (10) in dem Düsenkopf (4) geführt wird und relativ zu dem Düsenkopf (4) drehbar ist, und/oder
b) **dass** die Exzenteraufnahme (10) in dem Düsenkopf (4) ein Wälzlager (10) aufweist, das den Exzenter (7) drehbar aufnimmt.

3. Applikator (1) nach einem der vorhergehenden Ansprüche, **dadurch gekennzeichnet, dass** die Drehmomentstütze (20-23) folgendes aufweist:
eine Rollenführung (21, 22), die an dem Grundkörper (5) angebracht ist und die Stange (23) aufnimmt, wobei die Rollenführung (21, 22) eine radiale Verschiebung der Stange (23) in Bezug auf die Rotationsachse (8) des Rotationsantriebs (6) erlaubt, aber verhindert, dass die Stange (23) eine Schwenkbewegung um die Rotationsachse (8) des Rotationsantriebs (6) ausführt.

4. Applikator (1) nach Anspruch 3, **dadurch gekennzeichnet,**
a) **dass** die Rollenführung (21, 22) mindestens zwei Rollen (21, 22) aufweist, und/oder
b) **dass** die Rollen (21, 22) jeweils um eine Drehachse drehbar sind, die parallel zur Rotationsachse (8) des Rotationsantriebs (6) ausgerichtet ist, und/oder
c) **dass** die Rollen (21, 22) die Stange (23) zwischen sich aufnehmen.

5. Applikator (1) nach einem der Ansprüche 1 und 2,
**dadurch gekennzeichnet, dass** die Drehmomentstütze folgendes aufweist:
ein Schwenkgelenk, mit dem die Stangenführung relativ zu dem Grundkörper (5) schwenkbar gelagert ist und zwar um eine Schwenkachse, die parallel zu der Rotationsachse des Rotationsantriebs (6) ausgerichtet ist.

6. Applikator (1) nach Anspruch 5,
**dadurch gekennzeichnet, dass** die Passung zwischen der Stange und der Stangenführung im Betrieb nicht auf Rotation beansprucht wird, sondern nur einer linearen Verschiebung der Stange relativ zu der Stangenführung unterworfen ist.

7. Applikator (1) nach einem der vorhergehenden Ansprüche, **gekennzeichnet durch** eine Materialzuführung zur Zuführung des zu applizierenden Auftragsmaterials, wobei die Materialzuführung in einen Zuleitungsanschluss an dem Düsenkopf (4) mündet.

8. Applikator (1) nach einem der vorhergehenden Ansprüche, **dadurch gekennzeichnet,**
a) **dass** der Düsenkopf (4) ein steuerbares Materialventil (13-15) enthält, um die Abgabe des Auftragsmaterials durch die Austrittsdüse (15) zu steuern, und/oder
b) **dass** das Materialventil (13-15) ein Nadelventil mit einer verschiebbaren Ventilnadel (13) ist, und/oder
c) **dass** die Ventilnadel (13) in dem Düsenkopf (4) nach vorne bis zu der Austrittsdüse (15) reicht und die Austrittsdüse (15) in Abhängigkeit von ihrer Ventilstellung entweder öffnet oder verschleißt, und/oder
d) **dass** zur mechanischen Ansteuerung des Materialventils (13-15) ein pneumatisch betriebener Kolbenantrieb (14) vorgesehen ist, der in dem Düsenkopf (4) angeordnet ist.

9. Applikator (1) nach Anspruch 8, **dadurch gekennzeichnet, dass** das Materialventil (13-15) und/oder der Kolbenantrieb (13-15) Dichtungen (17) aufweist, wobei keine der Dichtungen (17) im Betrieb auf Rotation beansprucht wird.

10. Applikator (1) nach einem der vorhergehenden Ansprüche, **dadurch gekennzeichnet,**
a) **dass** die Austrittsdüse (15) im Wesentlichen axial ausgerichtet ist und das Auftragsmaterial im einer Austrittsrichtung im Wesentlichen parallel zu der Rotationsachse (8) des Rotationsantriebs (6) ausgibt, und/oder
b) **dass** die Austrittsdüse (15) in einer Beschichtungsebene insbesondere rechtwinklig zur Austrittsrichtung der Austrittsdüse eine Zykloidbewegung ausführt.

11. Applikator (1) nach einem der vorhergehenden Ansprüche, **dadurch gekennzeichnet, dass** der Applikator (1) ausgelegt ist zur Applikation eines der folgenden Auftragsmaterial:
a) Dämmmaterial zur thermischen und/oder akustischen Dämmung,
b) Dämpfungsmaterial zur mechanischen und/oder akustischen Schwingungsdämpfung,
c) Dichtungsmaterial, insbesondere zur Nahtabdichtung,
d) Klebstoff.

12. Applikationsroboter mit einem Applikator (1) nach einem der vorhergehenden Ansprüche.

## Claims

1. Applicator (1) for applying an application material, in particular for applying a damping material, a sealing material or adhesive, grease, oil, silicone or a spray film, in particular for seam sealing on a flanged seam of a component, in particular a motor vehicle bodywork component, having
a) a base element (5), in particular for mounting on an application robot for movable positioning and orientation of the applicator (1) by the application robot, or for mounting on a stationary stand,
b) a nozzle head (4) with at least one outlet nozzle for the delivery of the application material through the outlet nozzle,
c) a rotary drive (6), which is supported on the base element (5) and acts upon the nozzle head (4),
d) an eccentric (7) which is rotated by the rotary drive (6) and acts on the nozzle head (4), so that the nozzle head (4) carries out an eccentric movement relative to the base element (5), and
e) a torque bracket (20-23) which is supported on one side against the nozzle head (4) and on the other side against the base element (5), so that the torque bracket (20-23) prevents a rotation movement of the nozzle head (4),
**characterised in that** the torque bracket (20-23) comprises the following:
f) a rod (23) which is mounted on the nozzle head (4) and is oriented transversely to the rotation axis (8) of the rotary drive (6), and
g) a rod guide which is mounted on the base element (5) and guides the rod displaceably.

2. Applicator (1) according to claim 1,
**characterised in that**
a) the eccentric (7) is guided in an eccentric receptacle (10) in the nozzle head (4) and is rotatable relative to the nozzle head (4), and/or
b) **in that** the eccentric receptacle (10) in the nozzle head (4) comprises a roller bearing (10) which rotatably receives the eccentric (7).

3. Applicator (1) according to any of the preceding claims, **characterised in that** the torque bracket (20-23) comprises the following:
a roller guide (21, 22) which is mounted on the base element (5) and receives the rod (23), wherein the roller guide (21, 22) enables a radial displacement of the rod (23) in relation to the rotation axis (8) of the rotary drive (6) but prevents the rod (23) from carrying out a pivot movement about the rotation axis (8) of the rotary drive (6).

4. Applicator (1) according to claim 3,
**dcharacterised in that**
a) the roller guide (21, 22) has at least two rollers (21, 22) and/or
b) **in that** the rollers (21, 22) are each rotatable about a rotation axis which is oriented parallel to the rotation axis (8) of the rotary drive (6), and/or
c) **in that** the rollers (21, 22) receive the rod (23) between them.

5. Applicator (1) according to any of claims 1 and 2, **characterised in that** the torque bracket comprises the following:
a pivot joint with which the rod guide is mounted pivotably relative to the base element (5), specifically about a pivot axis which is oriented parallel to the rotation axis of the rotary drive (6).

6. Applicator (1) according to claim 5, **characterised in that** the fit between the rod and the rod guide is not rotationally loaded during operation, but is only subjected to a linear displacement of the rod relative to the rod guide.

7. Applicator (1) according to any of the preceding claims, **characterised by** a material feed for feeding the application material to be applied, wherein the material feed opens into an infeed connector on the nozzle head (4).

8. Applicator (1) according to any of the preceding claims, **characterised in that,**
a) the nozzle head (4) contains a controllable material valve (13-15) in order to control the delivery of the application material through the outlet nozzle (15), and/or
b) **in that** the material valve (13-15) is a needle valve with a displaceable valve needle (13), and/or
c) **in that** the valve needle (13) extends forwardly in the nozzle head (4) as far as the outlet nozzle (15) and closes or opens the outlet nozzle (15) depending on its valve position, and/or
d) **in that** for the mechanical drive of the material valve (13-15), a pneumatically powered piston drive (14) is provided which is arranged in the nozzle head (4).

9. Applicator (1) according to claim 8, **characterised in that** the material valve (13-15) and/or the piston drive (13-15) have seals (17) wherein none of the seals (17) is rotationally loaded during operation.

10. Applicator (1) according to any of the preceding claims, **characterised in that**
a) the outlet nozzle (15) is oriented substantially axially and issues the application material in an outlet direction substantially parallel to the rotation axis (8) of the rotary drive (6), and/or
b) **in that** the outlet nozzle (15) then carries out a cycloid movement in a coating plane, in particular perpendicularly to the outlet direction of the outlet nozzle.

11. Applicator (1) according to any of the preceding claims, **characterised in that** the applicator (1) is configured for the application of any of the following application materials:
a) insulation material for thermal and/or acoustic insulation,
b) damping material for mechanical and/or acoustic oscillation damping,
c) sealing material, in particular for seam sealing,
d) adhesive.

12. Application robot having an applicator (1) according to any of the preceding claims.

## Revendications

1. Applicateur (1) pour l'application d'un matériau à appliquer, plus particulièrement pour l'application d'un matériau d'amortissement, d'un matériau d'étanchéité ou d'un adhésif, de graisse, d'huile, de silicone ou d'un film pulvérisé, plus particulièrement pour l'étanchéification d'un cordon au niveau d'un joint serti d'un composant, plus particulièrement d'un composant de carrosserie de véhicule automobile, avec
a) un corps de base (5), plus particulièrement pour le montage sur un robot d'application pour le positionnement et l'orientation mobile de l'applicateur (1) par le robot d'application pour le montage sur une colonne stationnaire,
b) une tête de buse (4) avec au moins une buse de sortie pour la distribution du matériau à appliquer à travers la buse de sortie,
c) un entraînement rotatif (6), qui s'appuie contre le corps de base (5) et qui agit sur la tête de buse (4),
d) un excentrique (7), qui est mis en rotation par l'entraînement rotatif (6) et agit sur la tête de buse (4) de façon à ce que la tête de buse (4) effectue un mouvement excentrique par rapport au corps de base (5) et
e) un support de couple (20 - 23) qui s'appuie d'une part contre la tête de buse (4) et d'autre part contre le corps de base (5), de façon à ce que le support de couple (20 - 23) empêche un mouvement de rotation de la tête de buse (4),
**caractérisé en ce que** le support de couple comprend ce qui suit :
f) une tige qui est montée sur la tête de buse (4) et qui est orientée transversalement par rapport à l'axe de rotation de l'entraînement rotatif (6) et
g) un guidage de tige, qui est monté sur le corps de base (5) et qui guide la tige de manière coulissante.

2. Applicateur (1) selon la revendication 1, **caractérisé en ce que**
a) l'excentrique (7) est guidé dans un logement d'excentrique (10) dans la tête de buse (4) et peut tourner par rapport à la tête de buse (4) et/ou
b) le logement d'excentrique (10) dans la tête de buse (10) comprend un palier à roulements (10) qui loge l'excentrique (7) de manière rotative.

3. Applicateur (1) selon l'une des revendications précédentes, **caractérisé en ce que** le support de couple (20 - 23) comprend ce qui suit :
un guidage à rouleaux (21, 22), qui est monté sur le corps de base (5) et qui loge la tige (23), dans lequel le guidage à rouleaux (21, 22) permet un déplacement radial de la tige (23) par rapport à l'axe de rotation (8) de l'entraînement rotatif (6) mais empêche que la tige (23) effectue un mouvement de pivotement autour de l'axe de rotation (8) de l'entraînement rotatif (6).

4. Applicateur (1) selon la revendication 3, **caractérisé en ce que**
a) le guidage à rouleaux (21, 22) comprend au moins deux rouleaux (21, 22) et/ou
b) les rouleaux (21, 22) sont rotatifs chacun autour d'un axe de rotation qui est orienté parallèlement à l'axe de rotation (8) de l'entraînement rotatif (6) et/ou
c) les rouleaux (21, 22) logent la tige (23) entre eux.

5. Applicateur (1) selon l'une des revendications 1 et 2, **caractérisé en ce que** le support de couple comprend ce qui suit :
une articulation pivotante avec laquelle le guidage de tige est logé de manière pivotante par rapport au corps de base (5), autour d'un axe de pivotement qui est orienté parallèlement à l'axe de rotation de l'entraînement rotatif (6).

6. Applicateur (1) selon la revendication 5, **caractérisé en ce que** l'ajustement entre la tige et le guidage de tige n'est, pendant e fonctionnement pas sollicité en rotation, mais est soumis uniquement à un déplacement linéaire de la tige par rapport au guidage de tige.

7. Applicateur (1) selon l'une des revendications précédentes, **caractérisé par** une alimentation en matériau pour l'introduction du matériau à appliquer, dans lequel l'alimentation en matériau débouche dans un raccord d'alimentation sur la tête de buse (4).

8. Applicateur (1) selon l'une des revendications précédentes, **caractérisé en ce que**
a) la tête de buse (4) contient une soupape de matériau contrôlable (13 - 15) afin de contrôler la distribution à travers la buse de sortie (15) et/ou
b) la soupape de matériau (13 - 15) est une soupape à pointeau avec un pointeau coulissant (13) et/ou
c) le pointeau (13) arrive dans la tête de buse (4) vers l'avant jusqu'à la buse de sortie (15) et ouvre ou ferme la buse de sortie (15) en fonction de sa position de soupape et/ou
d) pour le contrôle mécanique de la soupape de matériau (13 - 15), un entraînement à piston pneumatique est prévu, qui est disposé dans la tête de buse (4).

9. Applicateur (1) selon la revendication 8, **caractérisé en ce que** la soupape de matériau (13 - 15) et/ou l'entraînement à piston (13 - 15) comprend des joints d'étanchéité (17), dans lequel aucun des joints d'étanchéité (17) n'est sollicité en rotation pendant le fonctionnement.

10. Applicateur (1) selon l'une des revendications précédentes, **caractérisé en ce que**
a) la buse de sortie (15) est orientée globalement de manière axiale et distribue le matériau à appliquer dans une direction de sortie globalement parallèle à l'axe de rotation (8) de l'entraînement rotatif (6), et/ou
b) la buse de sortie (15) effectue, dans un plan de revêtement, plus particulièrement perpendiculairement à la direction de sortie de la buse de sortie, un mouvement cycloïdal.

11. Applicateur (1) selon l'une des revendications précédentes, **caractérisé en ce que** l'applicateur (1) est conçu pour l'application d'un des matériaux suivants :
a) matériau isolant pour l'isolation thermique et/ou acoustique,
b) matériau d'amortissement pour l'amortissement mécanique et/ou acoustique des vibrations,
c) matériau d'étanchéité, plus particulièrement pour l'étanchéification de cordons,
d) adhésif.

12. Robot d'application avec un applicateur (1) selon l'une des revendications précédentes.
